# EUROPÄISCHE PATENTSCHRIFT

(11) **EP 0 508 180 B1**
(45) Veröffentlichungstag und Bekanntmachung des Hinweises auf die Patenterteilung: **17.01.1996**
(21) Anmeldenummer: 92104846.8
(22) Anmeldetag: 20.03.1992
(51) Int. Cl.: E05D 13/00

(54) **Rollapparat für daran insbesondere hängegelagerte Schiebetüren oder dgl.**
Rolling apparatus for sliding doors or the like
Appareil à rouleaux pour portes coulissantes ou analogues

(30) Priorität: 12.04.1991 DE 4111929
(43) Veröffentlichungstag der Anmeldung: 14.10.1992
(73) Patentinhaber: Hespe & Woelm GmbH & Co. KG, D-42579 Heiligenhaus (DE)
(72) Erfinder: Gessner, Ulrich, W-5628 Heiligenhaus (DE)
(74) Vertreter: Stenger, Watzke & Ring Patentanwälte

(56) Entgegenhaltungen:
- AT-B- 311 004
- CH-A- 512 658
- DE-C- 598 356
- FR-A- 2 473 608
- US-A- 1 489 734

## Beschreibung

Die Erfindung betrifft einen Rollapparat für daran gelagerte, insbesondere hängegelagerte Schiebetüren, mit einem wenigstens eine Laufrolle aufweisenden Fahrgestell, mit einem fest am Fahrgestell angeordneten Gewindebolzen, mit einer auf dem Gewindebolzen höhenverstellbar gelagerten Trageinrichtung für die Schiebetür, wobei auf dem Gewindebolzen eine Buchse mit einem entsprechenden Innengewinde gelagert ist, die gegenüber dem Gewindebolzen sowie bezüglich zur Trageinrichtung drehbar ist, und mit einem zwischen der Buchse und der Trageinrichtung angeordneten Lager, über das die Trageinrichtung und die Buchse durch Formschluß ineinandergehalten sind.

Schiebetüren sind bekannt und dienen beispielsweise zum Unterteilen von Räumen. Sie können aus mehreren plattenförmigen Schiebeelementen bestehen, die im geschlossenen Zustand der Schiebetür in einer Reihe nebeneinander liegen. Um die Schiebetür zu öffnen, werden die Flügel auf einem besonderen Schienensystem derart verfahren, daß sie in der Parkposition beispielsweise in einer Wandnische gestapelt parallel aneinanderliegen und ein Paket bilden. Um die Flügel in diese Parkposition verfahren zu können, ist ein entsprechendes Schienensystem vorgesehen, welches an der Decke und/oder am Boden verläuft. Sind die Schienen ausschließlich an der Decke angeordnet, so sind die Flügel an entsprechenden Rollapparaten daran aufgehängt und mittels diesen verfahrbar.

Ein Rollapparat für daran hängegelagerte Schiebetüren der eingangs angegebenen Art ist aus der DE-OS 29 49 539 bekannt. Der Rollapparat besteht dabei aus einem Fahrgestell, an dem eine Rolle drehbar gelagert ist, so daß das Fahrgestell längs einer entsprechenden Schiene verfahrbar ist. An diesem Fahrgestell ist unterseitig gelenkig ein Gewindebolzen mit einem sich daran anschließenden Zapfen fest angeordnet. Dieser senkrecht nach unten ragende Gewindebolzen mit dem Zapfen ragt durch eine oberseitige Öffnung in eine Trageinrichtung für die Schiebetür. Zu diesem Zweck weist die Trageinrichtung eine seitliche Öffnung zur Aufnahme einer sogenannten Verstelltrommel mit einer Innengewindebohrung auf. Die Verstelltrommel ist dabei auf dem Gewindebolzen des Fahrgestells drehbar gelagert, so daß beim Drehen der Verstelltrommel eine Höhenverstellung der Trageinrichtung und damit der Schiebetür erreicht wird.

Ein Nachteil bei diesem bekannten Rollapparat ist, daß die Schiebetür über ihre Trageinrichtung mit dem gesamten Gewicht auf der Verstelltrommel aufliegt, so daß beim Drehen der Verstelltrommel ein sehr großer Reibwiderstand zwischen diesem und der Trageinrichtung besteht. Dadurch ist die Höhenverstellbarkeit der Schiebetür sehr schwergängig und daher wenig benutzerfreundlich, was auch die Einstellgenauigkeit beeinträchtigt. Weiterhin ist bei dem bekannten Rollapparat von Nachteil, daß bei Unachtsamkeit beim Justieren der Schiebetür die Verstelltrommel aus dem Gewindebolzen heraustreten kann und somit die Schiebetür nach unten fällt.

Ein weiterer Rollapparat für Schiebetüren ist aus der DE-C 598 356 bekannt welche als nächstliegender Stand der Technik angesehen wird. Auch dieser Rollapparat ist mit einem fest am Fahrgestell angeordneten Gewindebolzen sowie mit einer auf dem Gewindebolzen höhenverstellbar gelagerten Trageinrichtung für die Schiebetür versehen, wobei auf dem Gewindebolzen eine Buchse mit einem entsprechenden Innengewinde gelagert ist. Die Buchse stützt sich mit ihrer oberen Stirnfläche an der unteren Stirnfläche eines in die Trageinrichtung eingeschraubten Stützringes ab. Auf diesem Stützring liegt das gesamte Gewicht der Trageinrichtung auf, so daß bei einem über einen Schneckenantrieb möglichen Verdrehen der Buchse große Reibwiderstände auftreten. Dadurch ist auch die Höhenverstellbarkeit dieser Schiebetür relativ schwergängig und wenig benutzerfreundlich. Ferner besteht die Gefahr, daß beim Verdrehen der Buchse mittels des in eine Außenverzahnung der Buchse eingreifenden Schneckenrades der stirnseitig an der Buchse anliegende Stützring mit verdreht wird. Bei einem unachtsamen Verstellen kann es dann passieren, daß der Stützring sich ganz aus seinem Gewinde herausschraubt, und damit die Schiebetür von dem Gewindebolzen herabfällt. Die Erfindung betrifft einen Rollapparat von der im Oberbegriff des Anspruchs 1 angegebenen Art. Ein derartiger Rollaparat ist aus DE-C-598 356 bekannt. Davon ausgehend liegt der Erfindung die **Aufgabe** zugrunde, den bekannten Rollapparat derart weiterzuentwickeln, daß die Höhenverstelleinrichtung leichter betätigbar ist.

Als technische **Lösung** wird mit der Erfindung vorgeschlagen, daß das Gestell wenigstens eine Laufrolle aufweist, daß das Lager als Wälzlager oder als Kugellager, ausgebildet ist, das aus einer durch die Buchse gebildeten Innenbuchse sowie einem fest an der Trageinrichtung angeordneten Außenring besteht, zwischen denen Wälzkörper oder Kugeln angeordnet sind, und daß zur Bildung des Formschlußes der Außenring mit einem radial nach innen in Richtung auf die Buchse vorspringenden Innenring versehen ist, mittels dessen sich die Trageinrichtung über die Wälzkörper oder Kugeln auf einem Radialring der Buchse abstützt.

Ein nach dieser technischen Lehre ausgebildeter Rollapparat hat den wesentlichen Vorteil, daß durch das zwischen der Buchse und der Trageinrichtung in der erfindungsgemäßen Weise angeordnete Wälzlager ein Drehen der Buchse und damit die Höhenverstellbarkeit der Trageinrichtung für die Schiebetür mit einem minimalen Kraftaufwand ermöglicht wird, so daß eine vom Kraftaufwand und damit Bedienungskomfort her einfache Höhenverstellbarkeit realisiert ist, die sich darüber hinaus positiv auf die Genauigkeit der Höheneinstellung auswirkt. Dabei ist durch die erfindungsgemäße Ausbildung des Wälzlagers ein konstruktiv sehr einfaches Wälzlager realisiert, wobei durch den Formschluß eine sehr einfache Montage gewährleistet ist, ohne daß es zusätzlicher Befestigungsmittel bedarf. Das Ineinanderhalten der Teile durch Formschluß wird durch entsprechende Vorsprünge erreicht, so daß die Wälzkörper des Wälzlagers auf der Innenbuchse, der Außenring auf den Wälzkörpern sowie schließlich die Trageinrichtung auf dem Außenring aufliegen.

Zur Sicherung der Teile ist vorzugsweise ein Sprengring vorgesehen. Dabei kann zusätzlich noch zwischen diesem Sprengring und dem Wälzlager ein Ring angeordnet sein, der der Stabilität dient. Er kann aber auch elastisch ausgebildet sein, so daß axiale und radiale Kräfte aufgenommen werden können.

Weiterhin wird in einer Weiterbildung vorgeschlagen, daß zum Sichern der Buchse auf dem Gewindebolzen vorzugsweise unter Zwischenanordnung einer Klemmscheibe eine Kontermutter vorgesehen ist.

In einer weiteren Weiterbildung wird vorgeschlagen, daß der Gewindebolzen an seinem freien Ende ein radial überstehendes Anschlagelement aufweist und daß die Buchse eine bezüglich des Innengewindes einen größeren Innendurchmesser aufweisende, zu dem Anschlagelement korrespondierend abgestufte Innenbohrung aufweist. Dadurch wird ein versehentliches Herausschrauben des Gewindebolzens aus der Buchse bei der Justierung der Schiebetür vermieden.

In einer Weiterbildung hiervon wird vorgeschlagen, daß das Anschlagelement eine Anschlagscheibe ist. Eine derartige Anschlagscheibe läßt sich auf technisch einfache Weise am Gewindebolzen anordnen und erfüllt auf technisch sichere Weise die Funktion eines Anschlagelements, so daß ein Heraustreten des Gewindebolzens aus der Buchse vermieden wird.

Vorzugsweise kann das Anschlagelement am Gewindebolzen angeschraubt oder angenietet sein.

Schließlich wird in einer Weiterbildung vorgeschlagen, daß der Gewindebolzen am Fahrgestell angeschweißt ist, was sich technisch einfach realisieren läßt.

Ein Ausführungsbeispiel eines erfindungsgemäßen Rollapparates für daran hängegelagerte Schiebetüren wird nachfolgend anhand der Zeichnungen beschrieben. In diesen zeigt:
- Fig. 1: einen Schnitt durch den Rollapparat in der Ausgangsstellung für die Höhenjustierung;
- Fig. 2: eine Darstellung entsprechend der in Fig. 1, jedoch mit abgesenkter Trageinrichtung in der unteren Endstellung;
- Fig. 3: eine Stirnansicht des Rollapparates in Fig. 1 in einer Anordnung auf einer Schiene.

Der Rollapparat 1 besteht aus einem Fahrgestell 2. An diesem ist um eine horizontale Achse eine Laufrolle 3 frei drehbar gelagert. Mittels dieser Laufrolle 3 des Fahrgestells 2 ist der Rollapparat 1 auf einer Schiene 4 innerhalb eines Hohlkastenprofils 5 verfahrbar. Dies ist in Fig. 3 erkennbar. Weiterhin ist in dieser Fig. 3 strichpunktiert eine Schiebetür 6 angedeutet, welche an dem Rollapparat 1 hängt und mittels diesem längs der Schiene 4 verfahrbar sein soll.

An der Unterseite des Fahrgestells 2 ist senkrecht nach unten weisend ein Gewindebolzen 7 angeschraubt. Dieser weist an seinem freien Ende ein Anschlagelement 8 in Form einer Anschlagscheibe auf, welche mittels einer entsprechenden Schraube 9 am Gewindebolzen 7 befestigt ist.

Der Gewindebolzen 7 des Fahrgestells 2 dient der Aufnahme und der Höhenverstellbarkeit einer Trageinrichtung 10 für die Schiebetür 6. Die Trageinrichtung 10 ist dabei als Aluminiumgehäuse ausgebildet, welches zwei Klemmschrauben 11 aufweist.

Zwischen der Trageinrichtung 10 und dem Gewindebolzen 7 ist für die Höhenverstellbarkeit ein Kugellager 12 angeordnet. Dieses Kugellager 12 besteht zunächst aus einer Buchse 13 in Form einer Innenbuchse. Diese Buchse 13 weist im oberen Bereich ein Innengewinde 14 auf, mittels dem die Buchse 13 auf dem Gewindebolzen 7 drehbar und dabei höhenverstellbar gelagert ist. Im unteren Bereich schließt sich an das Innengewinde 14 eine Innenbohrung 15 an, deren Innendurchmesser größer ist als der Innendurchmesser des Innengewindes 14, so daß im Übergangsbereich zwischen dem Innengewinde 14 und der Innenbohrung 15 eine Stufe 16 ausgebildet ist. Diese bildet das Gegenstück zum Anschlagelement 8 des Gewindebolzens 7.

Das Kugellager 12 weist außenseitig weiterhin einen Außenring 17 auf, welcher fest mit der Trageinrichtung 10 verbunden ist. Zwischen der inneren Buchse 13 und dem Außenring 17 sind die Kugeln 18 des Kugellagers 12 angeordnet.

Die Teile des Kugellagers 12, nämlich die innere Buchse 13, der Außenring 17 sowie die Kugeln 18 und schließlich die Trageinrichtung 10 werden durch Formschluß gehalten. Zu diesem Zweck weist zunächst die Buchse 13 unterseitig einen Radialring 19 auf, auf dem eine untere Reihe von Kugeln 18 aufliegt. Der Außenring 17, dessen Innendurchmesser etwas größer ist als der Außendurchmesser des Radialringes 19, weist im mittleren Bereich einen radial nach innen gerichteten Innenring 20 auf, mittels dem der Außenring 17 auf der unteren Reihe der Kugeln 18 aufliegt. Eine obere Reihe von Kugeln 18 liegt oberseitig auf dem Innenring 20 des Außenringes 17 auf. Schließlich weist die Trageinrichtung 10 ebenfalls einen Innenring 21 auf, mittels dem die Trageinrichtung 10 auf dem Außenring 17 aufliegt. Zwischen dem Innenring 21 der Trageinrichtung 10 und der Buchse 13 ist schließlich noch ein Ring 22 angeordnet. Gesichert werden die Teile durch einen Sprengring 23 auf der Buchse 13.

Zur Sicherung der Trageinrichtung 10 auf dem Gewindebolzen 7 gegen eine unbeabsichtigte Höhenverstellung dient eine Kontermutter 24 auf dem Gewindebolzen 7 unter Zwischenanordnung einer Klemmscheibe 25.

Die Höhenverstellbarkeit des Rollapparates 1 funktioniert wie folgt:

In Fig. 1 ist die Ausgangsstellung dargestellt, also die Trageinrichtung 10 mit der Schiebetür 6 in der höchsten Position. Zunächst wird die Kontermutter 24 gelöst. Durch Drehen der Buchse 13 kann diese auf dem Gewindebolzen 17 abgesenkt und damit die Trageinrichtung 10 für die Schiebetür 6 nach unten bewegt werden. Die Höhenverstellbarkeit wird durch das Anschlagelement 8 begrenzt, wenn dieses die Stufe 16 erreicht hat. Diese Endstellung ist in Fig. 2 dargestellt, wobei in dieser Darstellung das Maß h für die Höhenverstellbarkeit angedeutet ist. Nach dem Justieren der Schiebetür 6 wird die Kontermutter 24 wieder angezogen und somit die Position der Schiebetür 6 gesichert.

Das Kugellager 12 des Rollapparates 1 kann axiale und radiale Kräfte aufnehmen. Darüber hinaus zeichnet sich der Rollapparat 1 durch seine flache Bauweise trotz der Möglichkeit der Höhenverstellung aus.

In dem dargestellten Ausführungsbeispiel ist die Schiebetür 6 am Rollapparat 1 hängegelagert. Gleichermaßen kann der Rollapparat 1 mit seinen erfindungswesentlichen Teilen dazu verwendet werden, daß er auf dem Boden verfahrbar ist und die Schiebetür 6 auf ihm aufliegt. Auch hier ist eine entsprechende Höhenverstellbarkeit mittels des erfindungsgemäßen Mechanismus ermöglicht.

### Bezugszeichenliste

- 1: Rollapparat
- 2: Fahrgestell
- 3: Laufrolle
- 4: Schiene
- 5: Hohlkastenprofil
- 6: Schiebetür
- 7: Gewindebolzen
- 8: Anschlagelement
- 9: Schraube
- 10: Trageinrichtung
- 11: Klemmschraube
- 12: Kugellager
- 13: Buchse
- 14: Innengewinde
- 15: Innenbohrung
- 16: Stufe
- 17: Außenring
- 18: Kugel
- 19: Radialring
- 20: Innenring
- 21: Innenring
- 22: Ring
- 23: Sprengring
- 24: Kontermutter
- 25: Klemmscheibe
- h: Höhenverstellung

## Patentansprüche

1. Rollapparat (1) für daran gelagerte, insbesondere hängegelagerte Schiebetüren (6),
mit einem Fahrgestell (2),
mit einem fest am Fahrgestell (2) angeordneten Gewindebolzen (7),
mit einer auf dem Gewindebolzen (7) höhenverstellbar gelagerten Trageinrichtung (10) für die Schiebetür (6), wobei auf dem Gewindebolzen (7) eine Buchse (13) mit einem entsprechenden Innengewinde (14) gelagert ist, die gegenüber dem Gewindebolzen (7) sowie bezüglich zur Trageinrichtung (10) drehbar ist, und mit einem zwischen der Buchse (13) und der Trageinrichtung (10) angeordneten Lager (12), über das die Trageinrichtung (10) und die Buchse (13) durch Formschluß ineinandergehalten sind,
**dadurch gekennzeichnet**, daß das Gestell wenigstens eine Laufrolle (3) aufweist,
daß das Lager als Wälzlager (12) oder als Kugellager ausgebildet ist, das aus einer durch die Buchse (13) gebildeten Innenbuchse sowie einem fest an der Trageinrichtung (10) angeordneten Außenring (17) besteht, zwischen denen Wälzkörper oder Kugeln (18) angeordnet sind, und daß zur Bildung des Formschlußes der Außenring (17) mit einem radial nach innen in Richtung auf die Buchse (13) vorspringenden Innenring (20) versehen ist, mittels dessen sich die Trageinrichtung (10) über die Wälzkörper oder Kugeln (18) auf einem Radialring (19) der Buchse (13) abstützt.

2. Rollapparat nach Anspruch 1, dadurch gekennzeichnet, daß zur Sicherung der Teile ein Sprengring (23) vorgesehen ist.

3. Rollapparat nach Anspruch 2, dadurch gekennzeichnet, daß zwischen dem Sprengring (23) und dem Wälzlager (12) ein Ring (22) angeordnet ist.

4. Rollapparat nach einem der Ansprüche 1 bis 3, dadurch gekennzeichnet, daß zum Sichern der Buchse (13) auf dem Gewindebolzen (7) vorzugsweise unter Zwischenanordnung einer Klemmscheibe (25) eine Kontermutter (24) vorgesehen ist.

5. Rollapparat nach einem der Ansprüche 1 bis 4, dadurch gekennzeichnet, daß der Gewindebolzen (7) an seinem freien Ende ein radial überstehendes Anschlagelement (8) aufweist und daß die Buchse (13) eine bezüglich des Innengewindes (14) einen größeren Innendurchmesser aufweisende, zu dem Anschlagelement (8) korrespondierend abgestufte Innenbohrung (15) aufweist.

6. Rollapparat nach Anspruch 5, dadurch gekennzeichnet, daß das Anschlagelement (8) eine Anschlagscheibe ist.

7. Rollapparat nach Anspruch 4 oder 5, dadurch gekennzeichnet, daß das Anschlagelement (8) am Gewindebolzen (7) angeschraubt oder angenietet ist.

8. Rollapparat nach einem der Ansprüche 1 bis 7, dadurch gekennzeichnet, daß der Gewindebolzen (7) am Fahrgestell (2) angeschweißt ist.

## Claims

1. Rolling apparatus (1) for, in particular, suspension-mounted sliding doors (6) mounted thereon, having a running gear (2), having a threaded bolt (7) arranged fixedly on the running gear (2), having a load-bearing device (10) which is mounted in a vertically adjustable manner on the threaded bolt (7) and is intended for the sliding door (6), a bushing (13) with a corresponding internal thread (14) being mounted on the threaded bolt (7) and being rotatable with respect to the threaded bolt (7) and with respect to the load-bearing device (10), and having a bearing (12) which is arranged between the bushing (13) and the load-bearing device (10) and via which the loading-bearing device (10) and the bushing (13) are retained one inside the other by positive locking, characterized in that the running gear exhibits at least one roller (3), in that the bearing is designed as a rolling contact bearing (12) or as a ball bearing which comprises an inner bushing, formed by the bushing (13), and an outer ring (17) arranged fixedly on the load-bearing device (10), between which rolling bodies or balls (18) are arranged, and in that, in order to form the positive locking, the outer ring (17) is provided with an inner ring (20) which projects radially inwards in the direction of the bushing (13) and by means of which the load-bearing device (10) is supported, via the rolling bodies or balls (18), on a radial ring (19) of the bushing (13).

2. Rolling apparatus according to Claim 1, characterized in that a snap ring (23) is provided for securing the parts.

3. Rolling apparatus according to Claim 2, characterized in that a ring (22) is arranged between the snap ring (23) and the rolling contact bearing (12).

4. Rolling apparatus according to one of Claims 1 to 3, characterized in that a lock nut (24) is provided in order to secure the bushing (13) on the threaded bolt (7), preferably with the interposition of a clamping disc (25).

5. Rolling apparatus according to one of Claims 1 to 4, characterized in that the threaded bolt (7) exhibits a radially projecting stop element (8) at its free end, and in that the bushing (13) exhibits an inner bore (15) which is of a greater internal diameter than the internal thread (14) and is stepped in correspondence with the stop element (8).

6. Rolling apparatus according to Claim 5, characterized in that the stop element (8) is a stop disc.

7. Rolling apparatus according to Claim 4 or 5, characterized in that the stop element (8) is screwed or riveted on the threaded bolt (7).

8. Rolling apparatus according to one of Claims 1 to 7, characterized in that the threaded bolt (7) is welded on the running gear (2).

## Revendications

1. Bloc de roulement (1) pour des portes coulissantes (6) qui y prennent appui, en particulier qui y sont suspendues, comprenant un chariot (2), comprenant un boulon fileté (7) solidarisé au chariot (2), comprenant un dispositif porteur (10) monté sur le boulon fileté (7) avec une possibilité de réglage en hauteur et destiné à la porte coulissante (6), sur le boulon fileté (7) étant montée une douille (13) à filet intérieur correspondant (14) qui peut tourner par rapport au boulon fileté (7) et au dispositif porteur (10), et comprenant un palier (12) qui est disposé entre la douille (13) et le dispositif porteur (10) et par l'intermédiaire duquel le dispositif porteur (10) et la douille (13) sont emboîtés l'un dans l'autre par conjugaison de formes, caractérisé en ce que le chariot comporte au moins un galet de roulement (3), en ce que le palier est conçu sous la forme d'un palier à roulement (12) ou d'un roulement à billes constitué d'une douille intérieure formée par la douille (13) et d'un anneau extérieur (17) solidarisé au dispositif porteur (10), entre lesquels se trouvent des corps de révolution ou des billes (18), et en ce que, pour former la liaison par conjugaison de formes, l'anneau extérieur (17) est pourvu d'un anneau intérieur (20) qui fait saillie n vers l'intérieur en direction de la douille (13) et qui permet au dispositif porteur (10) de prendre appui sur un anneau radial (19) de la douille (13) par l'intermédiaire des corps de révolution ou des billes (18).

2. Bloc de roulement selon la revendication 1, caractérisé en ce que, pour bloquer les pièces, il est prévu un anneau élastique (23).

3. Bloc de roulement selon la revendication 2, caractérisé en ce que, entre l'anneau élastique (23) et le palier à roulement (12), est prévu un anneau (22).

4. Bloc de roulement selon l'une des revendications 1 à 3, caractérisé en ce qu'il est prévu un contre-écrou (24), de préférence avec une rondelle de serrage (25) intercalée, pour bloquer la douille (13) sur le boulon fileté (7).

5. Bloc de roulement selon l'une des revendications 1 à 4, caractérisé en ce que, à son extrémité libre, le boulon fileté (7) comporte un élément de butée (8) débordant radialement, et en ce que la douille (13) comporte un alésage intérieur étagé (15) présentant un diamètre intérieur plus grand que le filet intérieur (14) et correspondant à l'élément de butée (8).

6. Bloc de roulement selon la revendication 5, caractérisé en ce que l'élément de butée (8) est une rondelle de butée.

7. Bloc de roulement selon la revendication 4 ou 5, caractérisé en ce que l'élément de butée (8) est vissé ou rivé au boulon fileté (7).

8. Bloc de roulement selon l'une des revendications 1 à 7, caractérisé en ce que le boulon fileté (7) est soudé au chariot (2).
